# EUROPÄISCHE PATENTSCHRIFT

(11) **EP 0 757 948 B1**
(45) Veröffentlichungstag und Bekanntmachung des Hinweises auf die Patenterteilung: **05.04.2000**
(21) Anmeldenummer: 96107848.2
(22) Anmeldetag: 17.05.1996
(51) Int. Cl.: B61D 41/04

(54) **Einrichtung zur Kennzeichnung von Reservierungen in einem Platzangebotssystem**
Device for marking of reservations in a seat providing system
Dispositif pour le marquage des réservations dans un système d'offre des sièges

(30) Priorität: 08.08.1995 DE 19529076
(43) Veröffentlichungstag der Anmeldung: 12.02.1997
(73) Patentinhaber: ROBERT BOSCH GMBH, 70442 Stuttgart (DE)
(72) Erfinder: Linne, Olaf, Dipl.-Ing., 31167 Bockenem (DE); Zurmuehl, Uwe, Dr. rer. nat., 31180 Giesen (DE)

(56) Entgegenhaltungen:
- EP-A- 0 419 990
- EP-A- 0 659 625
- PATENT ABSTRACTS OF JAPAN vol. 14, no. 575 (M-1062), 20.Dezember 1990 & JP-A-02 249758 (HITACHI LTD), 5.Oktober 1990,

## Beschreibung

Die Erfindung bezieht sich auf eine Einrichtung zur Kennzeichnung von Reservierungen entsprechend dem Oberbegriff des Anspruchs 1.

### Stand der Technik

Stand der Technik sind manuell bedienbare Einrichtungen zur Kennzeichnung der Reservierungen von Plätzen in Reisezügen.

Bei den bekannten Reservierung in dem Platzangebotssystem der Deutschen Bundesbahn wird dem Reisenden bei der Fahrkartenausgabe eine Platzkarte ausgehändigt, die ihm unter anderem Auskunft über die Reisezeit und die Zug-, Wagen- und Platznummer im Reisezug gibt. An dem Einsatzbahnhof des entsprechenden Reisezuges werden Hinweiskarten über die Belegung der Plätze ausgedruckt und diese Karten an den reservierten Plätzen oder in deren Nähe angebracht. Diese Hinweiskarten dienen sowohl dem Reisenden, der seinen Platz gebucht hat, zum Auffinden des Platzes als auch den anderen Reisenden zur Information über die Nichtverfügbarkeit einzelner Plätze für die Allgemeinheit, zumindest auf bestimmten Streckenabschnitten.

In der EP 0 419 990 A2 wird ein Informationsanzeigesystem für Innenräume beschrieben. Das Informationsanzeigesystem verfügt über Anzeigemodule, die mit einem zentralen Speise- und Steuergerät verbunden sind. Die Anzeigemodule dienen der Reservationsanzeige für einzelne Plätze, Abteile oder ganze Wagen. Das zentrale Speise- und Steuergerät verfügt über einen Mikroprozessor und verfügt über eine Kommunikationsschnittstelle zum Auslesen und Modifizieren der Betriebsdaten. An die Kommunikationsschnittstelle ist ein Transfergerät anschließbar, mit dem Daten u.a. in das Informationsanzeigesystem kopiert und in dem zentralen Speise- und Steuergerät gespeichert werden können. Die Anzeigen weisen Rufknöpfe für den Zugbegleiter oder den Platzservice auf.

### Vorteile der Erfindung

Die Erfindung unterscheidet sich von dem geschilderten Stand der Technik durch die im Kennzeichen des Hauptanspruchs angegebenen Merkmale.

Mit der Erfindung läßt sich der Personal- und Zeitaufwand für die Verteilung der Hinweiskarten einsparen und die Zeitspanne, während der eine Reservierung noch möglich und anzeigbar ist, bis kurz vor Abfahrt des Reisezuges vom Einsatzbahnhof verkürzen. Hierdurch entfällt auch die Notwendigkeit, Plätze auf Vorrat für Spätbucher freizuhalten.

Die abhängigen Ansprüche kennzeichnen zweckmäßige Ausgestaltungen der Einrichtungen nach Anspruch 1.

### Zeichnung

In der Zeichnung zeigt
- Fig. 1: ein Blockschaltbild eines Ausführungsbeispiels einer erfindungsgemäßen Einrichtung in einem Reisezug.

In jedem Reisezug befinden sich in einem nur den Zugbegleitern zugänglichen Raum Speichermittel 1 zur Speicherung des Reservierungszustandes aller im Reisezug angebotenen Plätze. Die Speichermittel sind über ein Datenleitungssystem 3 mit einem Mikroprozessor 2 verbunden. Über dasselbe System 3 ist an die Speichermittel 1 eine Eingabeeinheit 4 angeschlossen, die eine Tastatur und ein Diskettenlaufwerk umfaßt, mit deren Hilfe sich der momentane Reservierungszustand in die Speichermittel 1 eingeben läßt. Ferner ist ein Übersichtsdisplay 5 mit dem System 3 verbunden, auf dem sich eine Übersicht über den Reservierungszustand aller Plätze darstellen läßt. Diese drei Baugruppen finden sich an jedem datenverarbeitenden Arbeitsplatz.

Gegebenenfalls ist neben der Eingabeeinheit 4 ein Datenempfänger 6 für Speicherbefehle einer externen Reservierungszentrale an das System 3 angeschlossen.

Ferner sind an das System 3 eine Anzahl der reservierbaren Plätze entsprechenden Anzahl von Platzdisplays 7 angeschlossen, die an den zugeordneten Plätzen oder in deren Nähe angebracht sind. Auf dem Platzdisplay 7 läßt sich der platzspezifische Reservierungszustand anzeigen.

Jedem angebotenen Platz ist darüber hinaus ein Bestätigungsmittel 8 zugeordnet, mit dem ein Reisender die Belegung des Platzes bestätigen kann, wenn die Anzeige auf dem Platzdisplay 7 mit den Informationen auf seiner Platzkarte übereinstimmt.

Die Bestätigungsmittel wirken mit einem Zeitglied 9 zusammen, und zwar derart, daß nach dem Ablauf der Standzeit des Zeitgliedes 9 eine Reservierung in dem Speichermittel gelöscht wird, falls das Bestätigungsmittel 8 in der Standzeit unbetätigt geblieben ist.

Grundlage des Steuerprogramms des Mikroprozessors 2 für die Platzdisplays 7 ist ein CAN-Bus, der eine Kommunikation zwischen den einzelnen Bausteinen 1 bis 6, die zu einem Arbeitsplatz zusammengefaßt sein können, einerseits und jedem Platzdisplay 7 und jedem Bestätigungsmittel 8 andererseits über längere Leitungsstrecken störungsfrei gewährleistet.

Das Zeitglied 9 ist zweckmäßigerweise in das Programm des Mikroprozessors 2 integriert.

Mittels eines Gebers kann vorübergehend auf dem Platzdisplay 7 auch der nächste Haltebahnhof und die Ankunftszeit dort angezeigt werden. Auch lassen sich mittels des Gebers Werbeaussagen auf dem Platzdisplay 7 einblenden.

Ferner kann auch als eine platzspezifische Informatin, z. B. eine Nachricht für den Reisenden, über die Eingabetastatur 4 auf dem Platzdisplay dargestellt werden.

Eine voll ausgebaute erfindungsgemäße Einrichtung läßt sich in folgender Weise nutzen.

Eine geraume Zeitspanne vor der Abfahrt des Reisezuges am Einsatzbahnhof werden entweder vom Zugbegleiter über die Eingabeeinheit 4 oder von einer entfernten Zentrale aus über den Datenempfänger 6 die aktuellen Reservierungen der Plätze nach dem momentanen Stand der Buchungen in die Speichermittel eingegeben. Dabei kann für einen einzelnen Platz auch eine wechselnde Belegung während der einzelnen Streckenabschnitte zwischen den aufeinanderfolgenden Haltebahnhöfen eingegeben werden. Die Eingaben werden dann auf den Platzdisplays 7 individuell angezeigt.

Wenn ein Reisender, der einen Platz gebucht hat, diesen anhand der Anzeige auf dem Platzdisplay gefunden und eingenommen hat, dann betätigt er das Bestätigungsmittel 8, z. B. eine Taste. Deren Betätigung verhindert, daß nach Ablauf der Standzeit des Zeitgliedes 9 die Anzeige auf dem Platzdisplay gelöscht wird.

Die Bestätigungstaste kann auch von einem Reisenden betätigt werden, der keinen Platz gebucht hat und einen freien Platz eingenommen hat. In diesem Fall erscheint ein Belegungshinweis in dem Platzdisplay, der überdies mittels des CAN-Busses in die Speichermittel 1 eingelesen wird und auf dem Übersichtsdisplay sichtbar gemacht wird. Dieser Belegungshinweis wird dann ebenfalls nach Ablauf der Standzeit des Zeitgliedes 9 nicht gelöscht. Der Bestätigungs- oder Belegungshinweis kann z. B. durch Wechsel der Grundfarbe in dem dem Platz zugeordneten Display erfolgen.

Rechtzeitig vor Ankunft des Reisezuges am ersten Haltebahnhof wird vom Zugbegleiter oder automatisch ein Wechsel der Anzeige in allen Platzdisplays 7 auf die von dem Geber über das System 3 gesendeten Namen der Station und Ankunftszeit ausgelöst. Bei Erreichen der Station werden dann diejenigen Belegungshinweise in den Speichermitteln 1 und damit in dem Platzdisplay 7 gelöscht, deren Reservierung an diesem Bahnhof endet.

Mit dem Ablauf der Standzeit des Zeitgliedes 9 kann auch ein Wechsel der Anzeige in dem Platzdisplay auf eine Folge von Werbeaussagen verbunden sein, wenn solche in dem Geber gespeichert sind.

Neben dem Bestätigungsmittel 8 kann jedem Platz auch eine Ruftaste 11 zugeordnet sein, bei deren Betätigung in dem Übersichtsdisplay 5 in dem dem Platz zugeordneten Feld eine Markierung erscheint, die der Zugbegleitung den Ruf des Reisenden mitteilt. Eine wenig aufwendige Ergänzung eines Bestätigungsmittels 8 durch eine Ruftaste 11 ergibt sich, wenn man beide in einer Schaltwippe zusammenfaßt.

### Legende

- 1: Speicher
- 2: Mikroprozessor
- 3: Verbindungsleitung
- 4: Eingabetastatur
- 5: Übersichtsdisplay
- 6: Datenempfänger
- 7: Platzdisplay
- 8: Bestätigungsmittel
- 9: Zeitglied

- 11: Ruftaste

## Patentansprüche

1. Einrichtung zur Kennzeichnung von Reservierungen in einem Platzangebotssystem, das über eine Anzahl den einzelnen Plätzen zugeordneter Platzdisplays (7) zur Anzeige des platzspezifischen Reservierungszustandes verfügt und das über mindestens ein weiteres Übersichtsdisplay (5) zur Anzeige einer Übersicht über den Reservierungszustand aller Plätze verfügt, wobei die Platzdisplays (7) über Mikroprozessorsteuerung mit Mitteln zur Eingabe (4) und zur Speicherung (1) des momentanen Reservierungszustandes der angebotenen Plätze und von Änderungen versehen sind, dadurch gekennzeichnet, daß den einzelnen Plätzen Mittel zur Bestätigung (8) der Belegung eines reservierten Platzes zugeordnet sind.

2. Einrichtung nach Anspruch 1, dadurch gekennzeichnet, daß das Platzangebotssystem über ein Zeitglied (9) verfügt, das nach dem Ablauf einer Standzeit des Zeitgliedes (9) eine Reservierung löscht, falls das Betätigungsmittel (8) nach Ablauf der Standzeit des Zeitgliedes (9) unbetätigt geblieben ist.

3. Einrichtung nach einem der vorhergehenden Ansprüche, dadurch gekennzeichnet, daß der Mikroprozessor (2) die Verbindung der Platzdisplays (7) und gegebenenfalls der Betätigungsmittel (8) mit Speichermitteln und Eingabeeinheit sowie Übersichtsdisplays über einen CAN-Bus steuert.

4. Einrichtung nach einem der vorhergehenden Ansprüche, gekennzeichnet durch einen über den Mikroprozessor (2) mit den Platzdisplays (7) verbundenen Geber für allgemeine oder platzspezifische Informationen.

5. Einrichtung nach einem der vorhergehenden Ansprüche, gekennzeichnet durch den einzelnen Plätzen zugeordnete Ruftasten (11) zur Markierung eines auf dem Übersichtsdisplay (5) dem Platz zugeordneten Feld.

## Claims

1. Device for marking reservations in a seat provision system which has a number of seat displays (7), which are associated with the individual seats, for indicating the seat-specific reservation state, and which has at least one further summary display (5) for displaying a summary of the reservation state of all the seats, in which case the seat displays (7) are provided, via microprocessor control, with means for inputting (4) and for storing (1) the present reservation state of the seats provided and changes, characterized in that the individual seats have associated means for confirmation (8) of the occupancy of a reserved seat.

2. Device according to Claim 1, characterized in that the seat provision system has a timer (9) which cancels a reservation once a timer (9) waiting time has elapsed if the operator means (8) remains unoperated once the waiting time of the timer (9) has elapsed.

3. Device according to one of the preceding claims, characterized in that the microprocessor (2) controls the connection of the seat displays (7) and, possibly, of the operating means (8) with storage means and an input unit as well as summary displays via a CAN bus.

4. Device according to one of the preceding claims, characterized by a transmitter, which is connected via the microprocessor (2) to the seat displays (7), for general or seat-specific information.

5. Device according to one of the preceding claims, characterized by calling keys (11) associated with the individual seats, in order to mark an area associated with the seat on the summary display (5).

## Revendications

1. Installation pour le marquage des réservations dans un système de réservation de places disposant d'un certain nombre d'afficheurs de places (7) associés aux différentes places pour afficher l'état de réservation spécifique à une place et d'au moins un autre afficheur global (5) pour afficher l'ensemble de l'état de réservation de toutes les places,
des afficheurs de places (7) étant munis par commande de microprocesseur, de moyens pour entrer (4) et pour mémoriser (1) l'état de réservation instantané de la place offerte et des modifications,
caractérisée en ce que
les différentes places comportent des moyens pour confirmer l'occupation d'une place réservée.

2. Installation selon la revendication 1,
caractérisée en ce que
le système de réservation de places comporte un élément de temporisation (9) qui à la fin d'un temps d'attente de l'élément de temporisation (9) efface une réservation si le moyen de confirmation (8) n'a pas été actionné à la fin du temps d'attente de l'élément de temporisation (9).

3. Installation selon l'une des revendications précédentes,
caractérisée en ce que
le microprocesseur (2) commande la liaison de l'afficheur de places (7) et le cas échéant du moyen d'actionnement (8), avec la mémoire et l'unité d'entrée ainsi que l'afficheur global par un bus CAN.

4. Installation selon l'une des revendications précédentes,
caractérisée par
un générateur relié par le microprocesseur (2) aux afficheurs de places (7) pour des informations générales ou spécifiques à une place.

5. Installation selon l'une quelconque des revendications précédentes,
caractérisée par
des touches d'appel (11) associées aux différentes places pour marquer un champ associé à cette place sur l'afficheur global (5).
